# EUROPÄISCHE PATENTSCHRIFT

(11) **EP 2 378 923 B1**
(45) Veröffentlichungstag und Bekanntmachung des Hinweises auf die Patenterteilung: **27.01.2016**
(21) Anmeldenummer: 09795943.1
(22) Anmeldetag: 23.11.2009
(51) Int. Cl.: F25D 23/06, F25D 25/02

(54) **KÄLTEGERÄT MIT TELESKOPAUSZUG**
REFRIGERATOR WITH A TELESCOPE
REFRIGÉRATEUR AVEC UN TÉLESCOPE

(30) Priorität: 16.12.2008 DE 102008054769
(43) Veröffentlichungstag der Anmeldung: 26.10.2011
(73) Patentinhaber: BSH Hausgeräte GmbH, 81739 München (DE)
(72) Erfinder: MAYER, Markus, 89551 Königsbronn (DE); SCHLANDER, Ulrich, 89278 Nersingen (DE)
(86) Internationale Anmeldenummer: PCT/EP2009/065596
(87) Internationale Veröffentlichungsnummer: WO 2010/072486

(56) Entgegenhaltungen:
- DE-A1-102006 061 096
- US-A1- 2008 231 155

## Beschreibung

Die vorliegende Erfindung betrifft ein Kältegerät, insbesondere ein Haushaltskältegerät, mit Teleskopanszügen und einem auf dem Teleskopauszügen aus einem Innenraum herausziehbar geführten Einbauteil, wobei jeder Teleskopauszug wenigstens eine in dem Innenraum ortsfeste und eine mit dem Einbauteil in Tiefenrichturig des Innenraums bewegliche Schiene sowie ein sich entlang der beweglichen Schiene erstreckendes Abdeckteil umfasst. Ein derartiges Kältegerät ist aus DE 10 2006 061 096 A1 bekannt. Die Schiene trägt zwei Kopfstücke, an denen ein Auszugkasten durch Aufrasten befestigt ist. Diese Kopfstücke werden bei einer abrupten Abbremsung der Schiene stark belastet.

US 2008/231155 A1 offenbart einen Teleskopauszug, dessen Schienen an einem vorderen Ende durch eine aufgesteckte Kappe verschlossen sind.

Eine Aufgabe der Erfindung ist, ein Kältegerät mit einem auf Teleskopauszügen beweglich geführten Einbauteil anzugeben, bei dem die Gefahr, dass das Einbauteil beschädigt wird, wenn die Teleskopschienen gegen einen Anschlag stoßen, verringert ist.

Diese Aufgabe wird gelöst durch ein Kältegerät mit den Merkmalen des Anspruchs 1, Eine abschüssige Fläche, die eine nach vorne abschüssige Wand des Einbauteils oder eine nach vom abschüssige Außenseite an der Stirnwand des Abdeckteils sein kann, schafft die Möglichkeit, dass wenn beim Einschieben des Einbauteils die Teleskopauszüge einen Anschlag erreichen, das Einbauteil entlang der abschüssigen Fläche geringfügig aufwärts gleiten kann. So kann kinetische Energie des Einbauteils - die beträchtlich sein kann, wenn es sich bei dem Einbauteil z. B. um eine voll beladene Schublade handelt - dissipiert werden, ohne das Einbauteil einer schlagartigen Belastung auszusetzen, die im Wiederholungsfalle zur Rissbildung im Material des Einbauteils führen könnte.

Eine vordere Wand des Einbauteils kann die Stirnwand des Abdeckteils überdecken, so dass dieses bei montiertem Einbauteil vollständig verborgen ist.

Um das Einbauteil gegen ein Herausziehen über einen Anschlag der Schienen hinaus zu sichern, weist das Einbauteil vorzugsweise einen quer zur Ausziehrichtung ausgedehnten Vorsprung auf, der hinter einer Kante des Abdeckteils eingreift.

Da die abschüssige Fläche des Einbauteils oder des Abdeckteils die Dissipation von kinetischer Energie ermöglicht, sind nicht wie in DE 10 2006 061 096 A1 spezielle Adapter zwischen Einbauteil und Schiene erforderlich, um Stöße abzufangen, sondern das Abdeckteil kann diese Funktion übernehmen, ohne langfristig Schaden zu nehmen.

Um das Gleiten von Einbauteil und Abdeckteil gegeneinander zu begünstigen, können sowohl die abschüssige Wand des Einbauteils als auch die abschüssige Außenseite der Stirnwand des Abdeckteils vorgesehen sein, und beide erstrecken sich im Wesentlichen parallel zueinander.

An einer den Schienen zugewandten Innenseite weist die Stirnwand vorzugsweise einen Vorsprung auf, der in einen von den Schienen begrenzten Längskanal eingreift und so die Positionierung des Abdeckteils an den Schienen sichert.

Ein in Ausziehrichtung ausgedehnter Vorsprung des Einbauteils, der unter die Stirnwand eingreift, sichert das Einbauteil gegen ein versehentliches Anheben seines vorderen Bereichs und damit letztlich gegen ein versehentliches Lösen von den Teleskopauszügen. Darüber hinaus begrenzt der Vorsprung den Weg, um den das Einbauteil entlang der abschüssigen Wand aufwärts rutschen kann, wenn es in seiner eingeschobenen Anschlagstellung abrupt abgebremst wird.

Wenigstens einer der Teleskopauszüge und das Einbauteil weisen vorzugsweise Konturen auf, die in Breitenrichtung des Innenraums formschlüssig ineinander greifen.

Indem diese Konturen die Bewegungsfreiheit des Einbauteils in Breitenrichtung begrenzen, können sie ein Abrutschen des Einbauteils auch dann verhindern, wenn einer der Teleskopauszüge die Konturen nicht aufweist und das Einbauteil auf diesem Teleskopauszug folglich in Breitenrichtung verschiebbar aufliegt. Das Fehlen der ineinandergreifenden Konturen an einem Auszug vereinfacht den Einbau des Einbauteils, und es ermöglicht den Ausgleich von Breitentoleranzen des Innenraums und des Einbauteils.

Eine Flanke des Abdeckteils, die sich unterhalb der von dem Abdeckteil verdeckten Schienen erstreckt, kann verhindern, dass Schmutzpartikel aus dem Teleskopauszug sich im Innenraum verteilen.

Weitere Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische schematische Ansicht eines Kältegerätes gemäß der vorliegenden Erfindung;
- Fig. 2: eine perspektivische Ansicht eines vollständigen Teleskopauszugs;
- Fig. 3: eine perspektivische Ansicht eines Abdeckteils des Teleskopauszugs;
- Fig. 4: eine perspektivische Ansicht einer vorderen Ecke eines auf dem Teleskopauszug gemäß Fig. 2 abgestützten Auszugkastens;
- Fig. 5: eine perspektivische Ansicht einer hinteren Ecke des Auszugkastens.

Fig. 1 zeigt eine perspektivische Ansicht eines Kältegeräts mit einem Korpus 1 und einer Tür 2, die einen wärmeisolierten Innenraum 3 umschließen. In dem Innenraum 3 sind mehrere Auszugkästen 4 untergebracht. An einem dieser Auszugkästen 4, der in herausgezogener Stellung gezeigt ist, sind ein Teleskopauszug 5 am unteren Rand einer rechten Seitenwand 7 bzw. eine Stufe 6 in einer linken Seitenwand 7 zu erkennen, die einen zweiten Teleskopauszug verdeckt. Eine Frontseite 8 der Auszugkästen erstreckt sich über die gesamte Breite des Innenraums 3, so dass in eingeschobener Stellung der Auszugkästen 4 die Teleskopauszüge 5 vollständig hinter den Frontseiten 8 verborgen und nicht sichtbar sind.

Von den zwei Teleskopauszügen 5, die jeden Auszugkasten 4 tragen, ist einer in Fig. 2 in perspektivischer Ansicht dargestellt. An einer in Fig. 2 dem Betrachter zugewandten offenen Rückseite des Teleskopauszugs 5 sind Enden von zwei Paaren von gegeneinander in an sich bekannter Weise mit Hilfe von eingefügten Kugeln teleskopisch verschiebbaren Schienen 9, 10 bzw. 11, 12 zu sehen, von denen eine ortsfeste Schiene 9 zur Befestigung an einer Seitenwand des Korpus 1 vorgesehen ist, die Schiene 12 fest mit einem Abdeckteil 13 verbunden ist und die untereinander fest verbundenen Schienen 10, 11 jeweils mit der halben Geschwindigkeit der Schiene 10 beweglich sind.

Das aus Kunststoff spritzgeformte Abdeckteil 13 hat im Wesentlichen die Form eines C-Profils, zwischen dessen horizontalen Schenkeln 14, 15 die Schienen 9, 10, 11, 12 aufgenommen sind. Im oberen horizontalen Schenkel 14 befindet sich in der Nähe von dessen hinteren Ende eine Rastöffnung 16. Ein Rastclip 17 durchsetzt eine Öffnung 18 in einer die Schenkel 14, 15 verbindenden vertikalen Seitenwand 17 des Abdeckteils 13 und ist in einer (nicht dargestellten) Öffnung der beweglichen Schiene 12 verrastet. Wie die Ansicht der den Teleskopschienen zugewandten Innenseite des Abdeckteils 13 in Fig. 3 zeigt, ist an der Seitenwand 19 ferner ein flacher ringförmiger Vorsprung 20 gebildet, der vorgesehen ist, um in eine komplementäre Öffnung der Schiene 12 formschlüssig einzugreifen. Da die Schiene 12 unmittelbar an der Innenseite der Seitenwand 19 anliegt, können über den Ring 20 beträchtliche Kräfte in Ausziehrichtung zwischen dem Abdeckteil 13 und der Schiene 12 übertragen werden, ohne das Material des Abdeckteils 13 zu überlasten.

Das vordere Ende des Abdeckteils 13 ist durch ein hohles Prisma 21 gebildet. Sowohl das Prisma 21 selbst als auch dessen den Schienen 9 bis 12 zugewandte innere Wand 22 als auch seine nach vorne abschüssige äußere Wand 23 können als eine Stirnwand aufgefasst werden, die das Abdeckteil 13 nach vorne abschließt und die darin untergebrachten Schienen 9 bis 12 komplett verbirgt.

Ein von der inneren Wand 22 in den Zwischenraum zwischen den horizontalen Schenkeln 14, 15 abstehender Zapfen 24 greift beim fertig montierten Teleskopauszug 5 in einen zwischen den Schienen 11, 12 gebildeten Längskanal 25 ein. Indem die Spitze der Schiene 12 in einen Zwischenraum zwischen den Zapfen 24 und der Seitenwand 19 der Abdeckung eingreift, ist die Abdeckung 13 in ihrem vorderen Bereich in Breitenrichtung des Korpus 1 unbeweglich gehalten. Das Abdeckteil 13 ist schnell und einfach montierbar, in dem es von vorne auf die Schienen 9 bis 12 aufgeschoben wird, bis die Schiene 12 zwischen den Zapfen 24 und der Seitenwand 19 eingreift und der Ring 20 in eine komplementäre Öffnung der Schiene 12 eingefügt ist. Das in diesem Zustand noch schwenkbewegliche hintere Ende des Abdeckteils 13 wird mit der Schiene 12 in Kontakt gebracht. Durch Einschieben des Rastclips 17 in die Öffnung 18 und einer dahinter liegende Öffnung der Schiene 12 wird das Abdeckteil 13 vollständig an den Schienen fixiert.

Wie in der Ansicht der Fig. 4 zu erkennen, liegt, wenn der Auszugkasten 4 auf dem Teleskopauszug 5 montiert ist, eine Unterseite der Stufe 6 auf dem Schenkel 14 des Abdeckteils 13 auf, und eine die Stufe 6 nach vorne verlängernde, abschüssige Wand 26 liegt auf der äußeren Wand 23 des Prismas 21 auf. Ein von der abschüssigen Wand 26 abstehendes horizontales Plättchen 27 greift unter eine vordere Spitze des Prismas 21. Der Vorsprung 24 ist in dieser Ansicht von der Schiene 10 verdeckt.

Wenn beim Schließen des Auszugkastens 4 die Schienen abrupt an einen Anschlag stoßen, und der Auszugkasten 4 durch seine Massenträgheit noch weiter getrieben wird, können die abschüssigen Wände 23, 26 gegeneinander verrutschen, wodurch der Auszugkasten 4 angehoben und allmählich verlangsamt wird. Die Verschiebebewegungsfreiheit des Auszugkastens ist begrenzt durch den Kontakt des horizontalen Plättchens 27 mit der Unterseite des Prismas 21.

Fig. 5 zeigt eine perspektivische Ansicht einer hinteren Ecke des Auszugkastens 4. Von der horizontalen Stufe 6 des Auszugkastens steht in der Nähe ihres hinteren Endes ein Finger 28 vertikal nach unten ab, der in die Rastöffnung 16 des Abdeckteils 13 eingreift. Der Eingriff des Fingers 28 ist in Tiefenrichtung des Korpus so weit spielhaltig, dass ein Kontakt des Fingers 28 mit dem vorderen und hinteren Rand der Rastöffnung ausgeschlossen ist. Eine Überlastung des Fingers 28 bei einem abrupten Erreichen eines Anschlags ist so ausgeschlossen. Der Finger 28 legt die Position des Auszugkastens 4 in Breitenrichtung fest und verhindert, dass die Stufe 6 vom Auszug 5 abrutscht. Die Breiten des Innenraums 3 und des Auszugkastens 4 sind so aufeinander abgestimmt, dass die in der Fig. nicht dargestellte, gegenüber liegende Stufe 6 sicher auf dem gegenüber liegenden Auszug 5 ruht. Diese gegenüber liegende Stufe 6 hat keinen Finger 28, so dass Breitentoleranzen von Innenraum 3 und Auszugkasten 4 durch unterschiedlich breiten Überlapp der Stufe 6 mit dem horizontalen Schenkel 14 des gegenüber liegenden Auszugs 5 kompensierbar ist.

Am hinteren Ende der Stufe 6 ist ein vertikales Plättchen 29 oben und seitlich einteilig mit dem Auszugkasten 4 verbunden und greift hinter das rückwärtige Ende des Abdeckteils 13 und der Schiene 12. Es begrenzt den Bewegungsspielraum des Auszugkastens 4 gegen das Abdeckteil 13 beim Herausziehen.

Um den Auszugkasten 4 zu montieren genügt es, ihn zunächst so auf die zwei Teleskopauszüge 5 aufzulegen, dass die vertikalen Plättchen 29 an seinen beiden hinteren Ecken auf den oberen horizontalen Schenkeln 14 der zwei Abdeckteile 13 ruhen. Wenn der Auszugkasten 4 dann in den innenraum 3 eingeschoben wird, und die Plättchen 29 das hintere Ende des Abdeckteils 13 erreichen, kommen die Stufen 6 des Auszugkastens 4 auf den Abdeckteilen 13 zu liegen, die horizontalen Plättchen 27 greifen unter die Spitze der Prismen 21, und der Auszugkasten ist verrastet.

## Patentansprüche

1. Kältegerät mit Teleskopanszügen (5) und einem auf den Teleskopauszügen (5) aus einem Innenraum (3) herausziehbar geführten Einbauteil (4), wobei jeder Teleskopauszug (5) wenigstens eine in dem Innenraum (3) ortsfeste (9) und eine mit dem Einbauteil (4) in Tiefenrichtung des Innenraums (3) bewegliche Schiene (12) und ein sich entlang der beweglichen Schiene (12) erstreckendes Abdeckteil (13) umfasst, **dadurch gekennzeichnet, dass** das Abdeckteil (13) eine Stirnwand (21, 22, 23) aufweist, die ein in Ausziehrichtung vorderes Ende der Schienen (9, 12) überdeckt und dass das Einbauteil (4) eine nach vom abschüssige Wand (26) aufweist, die der Stirnwand (21, 23) des Abdeckteils gegenüber liegt und/oder die Stirnwand (23) eine nach vorn abschüssige Außenseite aufweist.

2. Kältegerät nach Anspruch 1, **dadurch gekennzeichnet, dass** die vordere Wand (8, 26) des Einbauteils (4) die Stirnwand (21, 22, 23) des Abdeckteils (13) überdeckt.

3. Kältegerät nach einem der vorhergehenden Ansprüche, **dadurch gekennzeichnet, dass** das Einbauteil (4) einen quer zur Ausziehrichtung ausgedehnten Vorsprung (29) aufweist, der hinter eine Kante des Abdeckteils (13) eingreift.

4. Kältegerät nach einem der vorhergehenden Ansprüche, **dadurch gekennzeichnet, dass** die Stirnwand (22) an einer Innenseite einen Vorsprung (24) trägt, der in einen von den Schienen (11, 12) begrenzten Längskanal eingreift.

5. Kältegerät nach einem der vorhergehenden Ansprüche, **dadurch gekennzeichnet, dass** das Einbauteil (4) einen in Ausziehrichtung ausgedehnten Vorsprung (27) aufweist, der unter die Stirnwand (21, 23) eingreift.

6. Kältegerät nach einem der vorhergehenden Ansprüche, **dadurch gekennzeichnet, dass** wenigstens einer der Teleskopauszüge (5) und das Einbauteil (4) Konturen (16, 28) aufweisen, die in Breitenrichtung des Innenraums (3) formschlüssig ineinandergreifen.

7. Kältegerät nach Anspruch 6, **dadurch gekennzeichnet, dass** das Einbauteil (4) auf einem anderen der Teleskopauszüge (5) in Breitenrichtung verschiebbar aufliegt.

8. Kältegerät nach einem der vorhergehenden Ansprüche, **dadurch gekennzeichnet, dass** das Abdeckteil (13) eine sich unterhalb der von ihm verdeckten Schienen (9, 10, 11, 12) erstreckende Flanke (15) aufweist.

9. Kältegerät nach einem der vorhergehenden Ansprüche, **dadurch gekennzeichnet, dass** das Einbauteil ein Auszugkasten (4) ist.

## Claims

1. Refrigerating device having telescopic pull-out mechanisms (5) and a built-in part (4) which is guided on the telescopic pull-out mechanisms (5) and can be extracted from an interior chamber (3), wherein each telescopic pull-out mechanism (5) comprises at least one rail (12) which is fixed (9) in the interior chamber (3) and is movable with the built-in part (4) in the direction of depth of the interior chamber (3), and a cover part (13) extending along the movable rail (12), **characterised in that** the cover part (13) has a front wall (21, 22, 23) covering a front end of the rails (9, 12) in the pull-out direction and that the built-in part (4) has a forward sloping wall (26) which lies opposite the front wall (21, 23) of the cover part, and/or the front wall (23) has a forward sloping outside.

2. Refrigerating device according to claim 1, **characterised in that** the front wall (8, 26) of the built-in part (4) covers the front wall (21, 22, 23) of the cover part (13).

3. Refrigerating device according to one of the preceding claims, **characterised in that** the built-in part (4) has a projection (29) extending perpendicular to the pull-out direction which engages behind an edge of the cover part (13).

4. Refrigerating device according to one of the preceding claims, **characterised in that** the front wall (22) has a projection (24) on the inside which engages into a longitudinal channel bounded by the rails (11, 12).

5. Refrigerating device according to one of the preceding claims, **characterised in that** the built-in part (4) has a projection (27) extending in the pull-out direction which engages under the front wall (21, 23).

6. Refrigerating device according to one of the preceding claims, **characterised in that** at least one of the telescopic pull-out mechanisms (5) and the built-in part (4) have contours (16, 28) which positively engage in each other in a widthways direction of the interior chamber (3).

7. Refrigerating device according to claim 6, **characterised in that** the built-in part (4) is movable on another of the telescopic pull-out mechanisms (5) in a widthways direction.

8. Refrigerating device according to one of the preceding claims, **characterised in that** the cover part (13) has a side (15) extending beneath the rails (9, 10, 11, 12) covered thereby.

9. Refrigerating device according to one of the preceding claims, **characterised in that** the built-in part is a drawer box (4).

## Revendications

1. Appareil frigorifique doté de glissières télescopiques (5) et d'une pièce incorporée (4) montée sur les glissières télescopiques (5) extractible d'un espace intérieur (3), dans lequel chaque glissière télescopique (5) englobe au moins un rail (12) fixe (9) dans l'espace intérieur (3) et un rail mobile avec la pièce incorporée (4) dans le sens de la profondeur de l'espace intérieur (3) ainsi qu'une pièce de couverture (13) s'étendant le long du rail mobile (12), **caractérisé en ce que** la pièce de couverture (13) présente une paroi frontale (21, 22, 23) qui recouvre une extrémité avant des rails (9, 12) dans le sens de l'extraction et **en ce que** la pièce incorporée (4) présente une paroi pentue vers l'avant (26), opposée à la paroi frontale (21, 23) de la pièce de couverture et/ou la paroi frontale (23) présente un côté extérieur pentu vers l'avant.

2. Appareil frigorifique selon la revendication 1, **caractérisé en ce que** la paroi avant (8, 26) de la pièce incorporée (4) couvre la paroi frontale (21, 22, 23) de la pièce de couverture (13).

3. Appareil frigorifique selon l'une des revendications précédentes, **caractérisé en ce que** la pièce incorporée (4) présente une saillie (29) étendue transversalement par rapport au sens d'extraction, laquelle s'engrène derrière un bord de la pièce de couverture (13).

4. Appareil frigorifique selon l'une des revendications précédentes, **caractérisé en ce que** la paroi avant (22) porte sur un côté intérieur une saillie (24) qui s'engrène dans un canal longitudinal délimité par les rails (11, 12).

5. Appareil frigorifique selon l'une des revendications précédentes, **caractérisé en ce que** la pièce incorporée (4) présente une saillie (27) étendue dans le sens d'extraction, laquelle s'engrène sous la paroi frontale (21, 23).

6. Appareil frigorifique selon l'une des revendications précédentes, **caractérisé en ce qu'**au moins une des glissières télescopiques (5) et la pièce incorporée (4) présentent des contours (16, 28) qui s'engrènent par complémentarité de formes dans le sens de la largeur de l'espace intérieur (3).

7. Appareil frigorifique selon la revendication 6, **caractérisé en ce que** la pièce incorporée (4) repose de manière mobile dans le sens de la largeur sur une autre des glissières télescopiques (5).

8. Appareil frigorifique selon l'une des revendications précédentes, **caractérisé en ce que** la pièce de couverture (13) présente un flanc (15) s'étendant en-deçà des rails qu'elle recouvre (9, 10, 11, 12).

9. Appareil frigorifique selon l'une des revendications précédentes, **caractérisé en ce que** la pièce incorporée est un bac extractible (4).
